# EUROPÄISCHE PATENTSCHRIFT

(11) **EP 0 111 702 B1**
(45) Veröffentlichungstag und Bekanntmachung des Hinweises auf die Patenterteilung: **04.02.1987**
(21) Anmeldenummer: 83110924.4
(22) Anmeldetag: 02.11.1983
(51) Int. Cl.: B41J 11/00

(54) **Papiereinzugsvorrichtungen mit abschwenkbarer Papiertransportwelle**
Paper introduction devices with slewable paper transport shaft
Dispositifs d'introduction de papier avec un arbre de transport du papier basculant

(30) Priorität: 05.11.1982 DE 3240989
(43) Veröffentlichungstag der Anmeldung: 27.06.1984
(73) Patentinhaber: SIEMENS AKTIENGESELLSCHAFT, 80333 München (DE)
(72) Erfinder: Rekewitz, Rudolf, D-8190 Wolfratshausen (DE); Wambach, Hermann, Ing. grad., D-8025 Unterhaching (DE)

## Beschreibung

Die Erfindung betrifft eine Papiereinzugsvorrichtung gemäß dem Oberbegriff des Patentanspruches 1.

Bei Papiereinzugsvorrichtungen der eingangs genannten Art ist es allgemein bekannt, die Papiertransportwelle abschwenkbar auszugestalten, um das Einlegen des Papiers in die Druckeinrichtung zu erleichtern bzw. um das Papier in der Druckeinrichtung justieren zu können. So wird in der DE-PS 3014 340 eine Einrichtung zum Andrücken und Abheben einer Papiertransportwelle von einer Schreibwalze einer Schreibmaschine beschrieben, bei der mittels einer Rasteinrichtung die einseitig gelagerte Papiertransportwelle zum Zwecke des Transportes von randperforiertem Papier von der Schreibwalze abgeschwenkt werden kann. Bei der Benutzung von nicht randgelochtem Endlospapier befindet sich die Transportwelle mit der darauf angeordneten Transportrolle in Anlage an der Papierwalze.

Neben dem komplizierten Aufbau hat nun eine derartige Vorrichtung den Nachteil, daß damit zwar ein An- und Abschwenken der Papiertransportwelle als solche möglich wird, nicht jedoch eine Veränderung der Andruckkraft der auf der Papiertransportwelle gelagerten Papierandruckrolle in Abhängigkeit von der verwendeten Papiersorte.

Werden mit Papiereinzugsvorrichtungen der eingangs genannten Art unterschiedliche Aufzeichnungsträger, z.B. mit Endlospapier, Endlospapier mit Durchschlägen und Einzelblättern betrieben, so muß die Andruckkraft der Papierrolle an die Papierwalze den unterschiedlichen Aufzeichnungsträgern angepaßt werden, um einen sicheren und störungsfreien Betrieb der Druckeinrichtung zu gewährleisten.

Aufgabe der Erfindung ist es, eine Papiereinzugsvorrichtung der eingangs genannten Art so auszugestalten, daß bei der Verwendung von unterschiedlichen Aufzeichnungsträgern, wie Endlospapier, Endlospapier mit Durchschlägen, eine einfache Lageveränderung bzw. Anpassung der Andruckkraft der Papiertransportwelle möglich ist. Die Vorrichtung soll störungsanfällig und einfach ausgestaltet sein.

Diese Aufgabe wird bei einer Papiereinzugsvorrichtung der eingangs genannten Art gemäß dem kennzeichnenden Teil des ersten Patentanspruches gelöst.

Weitere vorteilhafte Ausführungsformen sind in den Unteransprüchen gekennzeichnet.

Dadurch, daß das Federelement zum Andrücken der Papierandruckrolle an die Papierwalze ein Federdrahthebel der auf Torsion belastet ist, verwendet wird, kann die Anpassung der Papiereinzugsvorrichtung an verschiedene Aufzeichnungsträger besonders einfach vorgenommen werden. Durch die bewegliche Lagerung des Federdrahthebels an der Papiertransportwelle wird eine Vergleichmäßigung des Andruckers der Papierandruckrollen an der Papierwalze erreicht. Die Papierandruckrollen können sich dabei selbständig ausrichten.

Um bei der Verwendung von mehreren Papiertransportrollen auf einer Papiertransportwelle diese ausgleichende Wirkung noch zu unterstützen, kann gemäß einer bevorzugten Ausführungsform der Erfindung zwischen der Papiertransportwelle und dem Federdrahtbügel ein Lagerstück angeordnet sein, das eine das Ende des Federdrahtbügels aufnehmende Führungsausnehmung zur beweglichen Spitzenlagerung des Lagerstückes auf dem Federdrahtbügel aufweist.

Um den Verschleiß im Lagerstück zu verringern, sind verschiedene Maßnahmen möglich, z.B. kann der Federdrahtbügel selbst einen Gleitkopf aus abreibfestem Material aufweisen, oder in der Führungsausnehmung des Lagerstückes befindet sich eine Stahlkugel, auf der das Ende des Federdrahts aufsitzt.

Auch eine schlaufenförmige Krümmung des Federdrahtbügels im Bereich des Lagerstückes verringert den Flächendruck und damit den Verschleiß.

Ausführungsformen der Erfindung sind in den Zeichnungen dargestellt und werden im folgenden beispielsweise näher beschrieben. Es zeigen
Fig. 1 eine schematische Darstellung einer Papiereinzugsvorrichtung mit mehreren Papierandruckrollen,
Fig. 2 eine schematische Darstellung einer Papiereinzugsvorrichtung mit nur einer Papierandruckrolle, die auf einer einseitig gelagerten Papiertransportwelle geführt ist,
Fig. 3 bis 7 Schnittdarstellungen verschiedener Ausführungsformen des zwischen Federdrahtbügel und Papiertransportwelle anordbaren Lagerstückes.

Die in der Fig. 1 dargestellte Ausführungsform der Papiereinzugsvorrichtung mit mehreren Papierandruckrollen, enthält eine Papierwalze 1 mit zugeordnetem Papierzuführungskanal 2 und unterhalb des Papierzuführungskanals angeordneten Papierandruckrollen 3, die auf einer Welle 4 gelagert sind. Auf der Welle 4 sind vier Papierandruckrollen gelagert, in der Fig. 1 sind jedoch nur zwei dargestellt. Die Welle 4 selber wiederum ist auf einem Lagerstück 5 geführt, das in der Art einer Spitzenlagerung über eine Führungsausnehmung 6 auf einem Arm eines Federdrahtbügels 7 gelagert ist. Die Spitzenlagerung auf dem Ende des Federdrahtbügels 7 hat dabei die Aufgabe, für eine Vergleichmäßigung des Andruckes der vier Papierandruckrollen 3 an der Papierwalze 1 zu sorgen. Der Federdrahthebel 7 wiederum ist in Führungen 8 eines hier nicht dargestellten Gestelles der Druckeinrichtung geführt. Ein drehbar gelagerter Schwenkhebel 9 aus einem Griffstück 10 und einem dem Griffstück gegenüber angeordneten Ansatzstück 11 liegt auf einem Arm 12 des Federdrahthebels auf. Der Arm 12 kann kulissenartig so gebogen sein, daß durch Drehen des Schwenkhebels 9 das Ansatzstück 11 den Arm 12 und damit den Federdrahtbügel 7 verschieden stark auslenkt. Bei der Anlage der Papierandruckrollen 3 an der Papierwalze 1 verändert sich somit durch Drehen des Schwenkhebels 9 deren Andruck an der Papierwalze, wobei der Federdrahthebel mit seinem Federdrahtkörper auf Torsion belastet wird. Bringt man den Schwenkhebel 9 in die gestrichelt dargestellte Position, so ist der Federdrahthebel 7 entlastet und damit die Papierandruckrollen 3 von der Papierwalze 1 abgeschwenkt. Ein derartiges Abschwenken der Papierandruckrollen 3 und damit eine Freigabe des Papierzuführungskanals 2 ist notwendig, wenn z.B. das hier nicht dargestellte Papier auf _{'}der Papierwalze 1 ausgerichtet werden soll.

Entsprechend den Darstellungen der Fig. 3 bis 7 sind nun für die Ausgestaltung des Lagerstücks 5 mit seiner konisch verlaufenden Führungsausnehmung 6 verschiedene Ausführungsformen denkbar. So kann z.B. wie Fig. 3 zwischen dem Ende 13 des Federdrahthebels und dem eigentlichen aus Kunststoff bestehenden Lagerstück 5, eine Stahlkugel 14 angeordnet sein. Sie verhindert ein Eindringen des Federdrahtbügels 13 in den weichen Kunststoff und dient als eigentliches Lagerelement.

Bildet man entsprechend der Darstellung der Fig. 5 das Ende 15 des Federdrahthebels schlaufenförmig aus, so verringert sich die Pressung zwischen dem schlaufenförmigen Ende und dem eigentlichen Lagerstück 5. Dies verringert den Verschleiß zwischen dem Ende 13 und dem Lagerstück 5.

Selbstverständlich ist es auch möglich, entsprechend den Darstellungen der Fig. 4, 6 und 7 das Lagerstück 5 selbst aus abriebfestem Material herzustellen. Dies ermöglicht den, in der Fig. 4 dargestellt, einen direkten Kontakt zwischen dem Ende 13 des Federdrahthebels und dem Lagerstück 5.

Um das Lagerstück, und damit die darauf gelagerten Papierandruckrollen 3 allseitig schwenken zu können, kann das Ende 13 des Federdrahtbügels entsprechend der Darstellung der Fig. 6 halbkugelig (Bezugszeichen 16) ausgebildet sein.

Diese halbkugelige Ausgestaltung des Endes 13 des Federdrahtbügels, kann auch durch Aufsetzen einer abriebfesten halbkugeligen Führungshülse 17 (Fig. 7) erreicht werden. Die Führungshülse 17 vergrößert die Auflagefläche des Lagerstückes 5 auf den Federdrahthebel 7, womit sich wiederum die Flächenpressung verringert.

Verwendet man entsprechend der Darstellung Fig. 2 bei einer hier nur auszugsweise dargestellten Druckeinrichtung für Endlospapier eine Papiertransportwelle 18, die an ihrem einen Ende ortsfest und an ihrem anderen Ende radial beweglich gelagert ist, und die nur eine einzige tonnenförmig ausgebildete Papierandruckrolle 19 aufweist, so kann das axial bewegliche Ende der Papiertransportwelle 18, die hier nicht näher dargestellt über ein Getriebe mit der motorisch angetriebenen Papierwalze 1 in Verbindung steht, direkt auf dem schlaufenförmig ausgebildeten Arm 20 des gestellgestützten Federdrahthebels 7 gelagert sein.

Der Federdrahthebel 7 ist dabei einerseits auf einer gestellfesten Führung 8 gelagert, andererseits umschlingt er spiralenförmig mit seinem anderen Ende ein Führungsstück 21, das die Achse des Schwenkhebels 9 bildet. Der Schwenkhebel 9 ist bei der Ausführung entsprechend der Fig. 2, Teil des Federdrahthebels 13. Der das Führungsstück 21 umschlingende Bereich dient dabei als zusätzliches federndes Element zur Unterstützung der Torsionswirkung des Federdrahtbügelkörpers. Versieht man die Kulisse 22 mit drei Rastausnehmungen entsprechend der Darstellung, so entspricht die mittlere, mit ausgezogenen Linien dargestellte Position des Schwenkhebels, der ersten Andruckposition der Papierandruckrolle 19, die linke Rastposition (gestrichelt), einer von der Papierwalze 1 abgeschwenkten Lage der Papierandruckrolle 19, und die rechts von der Mittellage gestrichelt dargestellte Position des Schwenkhebels, einer Rastposition mit erhöhtem Andruck der Papierandruckrolle an die Papierwalze. Eine derartige Variation der Andruckkraft der Papierandruckrolle an der Papierwalze 1, kann z.B. notwendig sein, wenn man Papier verschiedener Stärke und verschiedenen Formats (z.B. Einzelblatt und Endlospapier) in der Druckeinrichtung verwenden will.

## Patentansprüche

1. Papiereinzugsvorrichtung für Druckeinrichtungen, insbesondere Schreib- oder ähnliche Büromaschinen mit einer Papierwalze und einer an die Papierwalze anschwenkbaren Papiertransportwelle,
dadurch gekennzeichnet, daß die Papiertransportwelle (4,18) auf einem Arm eines gestellgeschützten Federdrahthebels (7) beweglich gelagert ist, dessen anderer Arm mit einem um eine Schwenkachse drehbaren Schwenkhebel (9) derart in Verbindung steht, daß abhängig vom Verschwenken des Verschwenkhebels (9) und damit durch Torsion des Federdrahtkörpers die Andruckkraft einer auf der Papiertransportwelle (4,18) gelagerten Papierandruckrolle (3,19) an die Papierwalze (1) verändert wird.

2. Papiereinzugsvorrichtung nach Anspruch 1,
dadurch gekennzeichnet, daß der andere, dem Schwenkhebel (9) zugeordnete Arm des Federdrahthebels (7) selbst als verrastbarer Schwenkhebel (9) ausgebildet ist.

3. Papiereinzugsvorrichtung nach Anspruch 2,
dadurch gekennzeichnet, daß der Federdrahthebel (7) zwischen dem als Schwenkhebel (9) ausgebildeten Teilstück und dem Federdrahtkörper spiralfederartig die Drehachse (21) des Schwenkhebels (9) umschlingt.

4. Papiereinzugsvorrichtung nach einem der Ansprüche 1 bis 3,
dadurch gekennzeichnet, daß die Papiertransportwelle (18) in an sich bekannten Weise an ihrem einen Ende ortsfest und an ihrem anderen Ende radial beweglich gelagert ist, und daß das radial bewegliche Ende der Papiertransportwelle (18) in dem einen Arm (20) des gestellgestützten Federdrahthebels (7) gelagert ist.

5. Papiereinzugsvorrichtung nach einem der Ansprüche 1 bis 3,
dadurch gekennzeichnet, daß zwischen der Papiertransportwelle (3) und dem einen Arm des Federdrahtbügels (7) ein Lagerstück (5) angeordnet ist, das eine, das Ende des Armes aufnehmende Führungsausnehmung (6) zur beweglichen Spitzenlagerung des Lagerstückes (5) auf dem Arm aufweist.

6. Papiereinzugsvorrichtung nach Anspruch 5,
dadurch gekennzeichnet, daß am Ende der Ausnehmung eine Stahlkugel (14) angeordnet ist, auf der der Federdrahtbügel (7) aufsitzt.

7. Papiereinzugsvorrichtung nach Anspruch 5,
dadurch gekennzeichnet, daß der Federdrahtbügel im Bereich der Führungsausnehmung einen Gleitkopf (16,17) aufweist.

8. Papiereinzugsvorrichtung nach Anspruch 5,
dadurch gekennzeichnet, daß der Federdrahtbügel im Bereich der Führungsausnehmung (6) schlaufenförmig (15) umgebogen ist.

## Claims

1. A paper feed device for printing devices, in particular typewriters or similar office machines, comprising a paper roller and a paper transport shaft which can be swung towards the paper roller, characterised in that the paper transport shaft (4, 18) is movably positioned on an arm of a frame-mounted spring wire lever (7), whose other arm is connected to a swing lever (9), which is rotatable about a swivel axis in such a manner that in dependence upon the swivelling of the swing lever (9) and thus by torsion of the spring wire body the contact force on the papet of a paper contact roller (3,19) which is mounted on the paper transport shaft (4,18) is varied.

2. A paper feed device as claimed in Claim 1, characterised in that the other arm of the spring wire lever (7) which is assigned to the swing lever (9) is designed as a lockable swing lever (9).

3. A paper feed device as claimed in Claim 2, characterised in that the spring wire lever (7) embraces the rotary axis (21) of the swing lever (9) like a spiral spring between that part of the component, which is designed as a swing lever (9), and the spring wire body.

4. A paper feed device as claimed in one of Claims 1 to 3, characterised in that the paper transport shaft (18) is mounted in known manner so as to be stationary at its one end and radially movable at its other end, and that the radially movable end of the paper transport shaft (18) is positioned on the one arm (20) of the frame- protected spring wire lever (7).

5. A paper feed device as claimed in one of Claims 1 to 3, characterised in that between the paper transport shaft (3) and the one arm of the spring wire clip (7) there is arranged a bearing piece (5) which has a guide recess (6) which houses the end of the arm and constitutes the movable point suspension of the bearing piece (5) on the arm.

6. A paper feed device as claimed in Claim 5, characterised in that a steel ball (14), on which the spring wire clip (7) is positioned, is arranged at the end of the recess.

7. A paper feed device as claimed in Claim 5, characterised in that the spring wire clip has a sliding head (16, 17) in the region of the guide recess.

8. A paper feed device as claimed in Claim 5, characterised in that the spring wire clip is bent so as to be rounded (15) in the region of the guide recess (6).

## Revendications

1. Dispositif d'alimentation en papier pour appareils d'impression, en particulier pour machines à écrire ou machines de bureau analogues, comprenant un cylindre d'impression et un arbre d'entraînement du papier, applicable par basculement contre le cylindre d'impression,
caractérisé en ce que l'arbre d'entraînement du papier (4,18) est monté mobile sur un bras d'un levier (7) en fil à ressort appuyé au bâti et dont l'autre bras est relié à un levier orientable (9), tournant sur un axe de basculement, de manière que, suivant la manoeuvre du levier orientable (9) et, par suite, suivant la torsion du corps du levier en fil à ressort, la force de pression d'un galet presseur (3,19), monté sur l'axe d'avancement du papier (4,18), contre le cylindre d'impression (1) soit changée.

2. Dispositif selon la revendication 1,
caractérisé en ce que l'autre bras du levier (7) en fil à ressort, et qui est associé au levier orientable (9), est réalisé pour former lui-même un levier orientable (9) verrouillable.

3. Dispositif selon la revendication 2,
caractérisé en ce que le levier (7) en fil à ressort, entre la partie formant le levier orientable (9) et le corps en fil à ressort, entoure en hélice l'axe de rotation (21) du levier orientable (9).

4. Dispositif selon une des revendications 1 à 3,
caractérisé en ce que, de façon en soi connue, l'arbre d'entraînement du papier (18) est monté rotatif en un point fixe à une extrémité et radialement mobile à son autre extrémité, et que l'extrémité radialement mobile de l'arbre d'entraînement du papier (18) est montée rotative dans le bras (20) mentionné en premier du levier (7) en fil à ressort appuyé au bâti.

5. Dispositif selon une des revendications 1 à 3,
caractérisé en ce qu'une pièce de support (5) formant palier est disposée entre l'arbre d'entraînement du papier (4) et le bras mentionné en premier de l'étrier en fil à ressort (7), pièce qui présente un évidement de guidage (6) recevant l'extrémité dudit bras en vue de la suspension à pivot mobile de la pièce de support (5) sur ce bras.

6. Dispositif selon la revendication 5,
caractérisé en ce que le fond de l'évidement contient une bille d'acier (14) contre laquelle s'applique l'étrier en fil à ressort (7).

7. Dispositif selon la revendication 5,
caractérisé en ce que l'étrier en fil à ressort présente une tête à glissement (16,17) dans l'évidement de guidage.

8. Dispositif selon la revendication 5,
caractérisé en ce que l'étrier en fil à ressort est courbé en anse (15) dans l'évidement de guidage (6).
